# EUROPÄISCHE PATENTSCHRIFT

(11) **EP 1 631 745 B1**
(45) Veröffentlichungstag und Bekanntmachung des Hinweises auf die Patenterteilung: **07.11.2007**
(21) Anmeldenummer: 04733242.4
(22) Anmeldetag: 15.05.2004
(51) Int. Cl.: F04C 2/344

(54) **FLÜGELZELLENPUMPE MIT TIEFGEZOGENEM STAHLBLECHTOPF**
VANE-CELL PUMP PROVIDED WITH A DEEP-DRAWN METAL-SHEET POT
POMPE À CELLULES EN AILETTES À POT EN TÔLE D'ACIER EMBOUTIE

(30) Priorität: 26.05.2003 DE 10323572
(43) Veröffentlichungstag der Anmeldung: 08.03.2006
(73) Patentinhaber: ixetic Hückeswagen GmbH, 42499 Hückeswagen (DE)
(72) Erfinder: SCHULZ-ANDRES, Heiko, 42499 Hückeswagen (DE)
(86) Internationale Anmeldenummer: PCT/DE2004/001032
(87) Internationale Veröffentlichungsnummer: WO 2004/109111

(56) Entgegenhaltungen:
- EP-A- 0 644 317
- DE-A- 19 913 632
- FR-A- 2 660 221
- US-A- 4 656 710
- PATENT ABSTRACTS OF JAPAN Bd. 0061, Nr. 90 (M-159), 29. September 1982 (1982-09-29) & JP 57 097091 A (KAYABA IND CO LTD), 16. Juni 1982 (1982-06-16)

## Beschreibung

Die Erfindung betrifft eine Pumpe, beispielsweise zur Förderung von Schmieröl eines Verbrennungsmotors, insbesondere eine mehrhubige Flügelzellenpumpe, bei welcher die Rotationsgruppe einen Rotor mit zumindest radial beweglichen Flügeln, eine Hubkontur, an welcher die Flügel mit ihren Flügelköpfen dichtend entlang gleiten, und zwei axiale Seitenabdeckungen, wie Seitenplatten oder Gehäusewände aufweist.

Derartige Pumpen sind bekannt. Sie weisen in ihren Seitenplatten axiale Einlassöffnungen und Auslassöffnungen auf, welche entsprechend ihren Druckbereichen beispielsweise durch Dichtungseinrichtungen oder ähnliches getrennt sein müssen und deshalb bei derartigen Flügelzellenpumpen eine große axiale Baulänge verursachen. Auch sind die Bauteile der bekannten Rotationsgruppen, wie z. B. Seitenplatten aus Sinterstahl und Konturringe aus massivem Stahl oder Sinterstahl, entsprechend dickwandig und erfordern somit sowohl einen großen radialen als auch axialen Bauraum.

Eine derartige Flügelzellenpumpe wird beispielsweise in der japanischen Offenlegungsschrift JP57097091 dargestellt. Die Pumpengehäuseteile sind aus Druckguss gefertigt und haben in den Gehäuseteilen integrierte Seitenplattenkonturen. Der Konturring selbst ist in einem scheibenförmigen Druckgussgehäuseteil integriert.

Die Druckschrift DE19913632A beschreibt eine Flüssigkeitsringpumpe, deren Gehäuse aus einem tiefgezogenen Stahlblech besteht. Allerdings wird innerhalb des Gehäuses eine zusätzliche Seitenplatte 6 eingesetzt.

Die Druckschrift FR-A-2660221 offenbart eine Pumpe, bei welcher die Hubkontur und eine erste axiale Seitenplatte durch einen Stahlblechtopf 6 dargestellt sind. Das Pumpengehäuse hat allerdings eine einfache zylinderförmige Kontur und nicht die speziell bei einer doppelhubigen Flügelzellenpumpe notwendige Sonderkontur. Das Blechgehäuse 6 selber wird auf seiner offenen Seite durch einen offensichtlich aus Gussmaterial bestehenden Flansch 7 abgedichtet, wodurch auch hier ein relativ großer axialer Bauraum entsteht.

Es ist also Aufgabe der Erfindung, eine Pumpe darzustellen, welche diese Nachteile nicht aufweist.

Die Aufgabe wird gelöst durch eine Pumpe, beispielsweise zur Förderung von Schmieröl eines Verbrennungsmotors, insbesondere eine mehrhubige Flügelzellenpumpe, bei welcher die Rotationsgruppe einen Rotor mit zumindest radial beweglichen Flügeln, eine Hubkontur, an welcher die Flügel mit ihren Flügelköpfen dichtend entlanggleiten, und zwei axiale Seitenabdeckungen, wie Seitenplatten oder Gehäusewände aufweist, wobei die Hubkontur und eine erste axiale Seitenplatte durch einen Stahlblechtopf dargestellt sind und bei welcher eine zweite axiale Seitenplatte durch einen Stahlblechdeckel dargestellt ist, welche sich dadurch auszeichnet, dass der Blechdeckel einen eingeprägten Absatz aufweist, dessen Außenkontur die Form der Hubkontur aufweist. Das hat den Vorteil, dass der Blechdeckel nach Einsetzen in den Blechtopf die Abrundungen des Blechtopfes, welche durch den Tiefziehvorgang verursacht sind, überdeckt und damit enge Dichtspalte innerhalb der Rotationsgruppe herstellt. Erfindungsgemäß kann der Blechdeckel durch Feinstanzen oder Feinschneiden herstellbar sein.

Eine erfindungsgemäße Pumpe zeichnet sich dadurch aus, dass die Ansaugöffnungen durch radiale Öffnungen im Blechtopf dargestellt sind. Das hat den Vorteil, dass die Rotationsgruppe eine schmale Bauweise aufweist, da der Saugkanal radial um den Blechtopf angeordnet sein kann und nicht axial auf der gegenüberliegenden Seite des Druckkanales angeordnet werden muss.

Auch wird eine Pumpe bevorzugt, bei welcher die Auslassöffnungen durch axiale Öffnungen (Drucknieren) und gegebenenfalls mindestens eine radiale Öffnung im Blechtopf dargestellt sind. Erfindungsgemäß ist die radiale Auslassöffnung durch ein Temperaturschaltventil oder ein Druckschaltventil verschließbar und stellt somit einen schaltbaren Förderbereich her. Das hat den Vorteil, dass je nach temperaturabhängigem oder druckabhängigem Schmierölbedarf des Verbrennungsmotors die Pumpe mit beiden Förderbereichen Drucköl fördert oder nur mit einem Förderbereich Drucköl fördert und der zweite Förderbereich ohne Druckaufbau mitläuft, wodurch sich eine beträchtliche Leistungseinsparung ergeben kann.

Eine erfindungsgemäße Pumpe zeichnet sich dadurch aus, dass das Temperaturschaltventil eine Überhubfeder aufweist. Das hat den Vorteil, dass nach Verschließen der radialen Auslassöffnung durch das Temperaturschaltventil, wenn sich eine weitere Ausdehnung eines Wärmeausdehnungselements durch Temperaturerhöhung des Schmieröls einstellt, das Ausdehnungselement ohne Verformung oder Zerstörung einen zusätzlichen Ausdehnungsweg gegen die Überhubfeder vollziehen kann.

Bevorzugt wird eine Pumpe, bei welcher der Blechtopf der Rotationsgruppe und gegebenenfalls das Temperaturschaltventil oder Druckschaltventil in ein Kunststoffgehäuse integriert sind. Das Kunststoffgehäuse ist vorzugsweise fertig gespritzt und bedarf daher keiner Nachbearbeitung. Der Vorteil besteht darin, dass eine in Blech gekapselte Rotationsgruppe in einem Kunststoffgehäuse integriert ist und so die Vorteile der beiden Materialarten ausgenutzt werden können.

Eine weitere erfindungsgemäße Pumpe zeichnet sich dadurch aus, dass die axiale Auslassöffnung des schaltbaren Förderbereiches durch ein Federzungenrückschlagventil verschließbar ist. Dabei weist die Form des Federzungenrückschlagventils die Form der Hubkonturkrümmung auf. Weiterhin ist das Federzungenrückschlagventil auf einem Zapfen aus Kunststoff im Kunststoffgehäuse gelagert. Auch wird das Federzungenrückschlagventil durch einen Hubanschlag im Kunststoffgehäuse vor Überdehnungen geschützt. Diese Ausbildung des Federzungenrückschlagventils hat die Vorteile, zum einen sehr kostengünstig und zum anderen aber auch bauraumneutral in der Pumpe integriert zu sein.

Eine erfindungsgemäße Pumpe zeichnet sich dadurch aus, dass der Blechtopf einen ausgeklinkten oder eingeprägten Kaltstartring aufweist, welcher im kalten Betriebszustand unter den Flügeln die Flügel entsprechend der Hubkontur nach außen führt und gegen die Hubkontur lenkt. Weiterhin wird eine Pumpe bevorzugt, bei welcher der Rotor Nuten oder Einsenkungen zur Aufnahme des Kaltstartringes aufweist. Auch wird eine Pumpe bevorzugt, bei welcher der Blechdeckel einen ausgeklinkten oder eingeprägten Kaltstartring aufweist.

Eine erfindungsgemäße Pumpe zeichnet sich dadurch aus, dass der Blechdeckel eingeprägte Scheindrucknieren aufweist, also Drucknieren ohne Durchgangsöffnungen, die nur eine axiale Druckflächenkompensation für den Rotor im Druckbereich bewirken.

Bevorzugt wird weiterhin eine Pumpe, bei welcher der oder die radialen Auslassöffnungen des schaltbaren Förderbereiches in einen Kanal münden, der direkt auf kurzem Weg in den Ansaugbereich des zweiten, nicht schaltbaren Förderbereichs mündet. Das hat den Vorteil, dass geringe Strömungsverluste und eine günstige Kanalführung zu einem energiearmen drucklosen Umlauf des schaltbaren Förderbereichs führen.

Die Erfindung wird nun anhand der Figuren beschrieben.
Figur 1 zeigt eine Aufsicht auf die geöffnete Pumpe.
Figur 2 zeigt den Schnitt B-B aus Figur 1.
Figur 3 zeigt im Querschnitt den Blechtopf und den Rotor.
Figur 4 zeigt ein Detail des Blechtopfes und des Blechdeckels.
Figur 5 zeigt im Querschnitt die Rotationsgruppe und das Temperaturschaltventil.
Figur 6 zeigt im Querschnitt das Temperaturschaltventil im geöffneten Zustand.
Figur 7 zeigt das Pumpengehäuse mit dem Rückschlagventil.
Figur 8 zeigt den Schnitt D-D aus Figur 7.
Figur 9 zeigt im Querschnitt eine Ausführung des Kaltstartrings
Figur 10 zeigt im Querschnitt eine weitere Ausführung des Kaltstartrings

Figur 9 zeigt den Schnitt C-C aus Figur 7.

In Figur 1 ist die erfindungsgemäße Pumpe in ihrem Gehäuse in Aufsicht ohne Abdeckung dargestellt. Der Blechtopf 1, in welchem die Hubkontur abgebildet ist, enthält die anderen Teile der Rotationsgruppe wie z. B. die Flügel 3, welche in radialen Schlitzen 5 verschieblich im Rotor 7 angeordnet sind. Der Rotor 7 hat eine Ausnehmung 9, in welche z. B. die Kurbelwelle eines Verbrennungsmotors eingreift und damit die Schmierölpumpe antreibt. Man spricht in diesem Fall auch von einer so genannten Wellenhalspumpe. Die Rotationsgruppe ist mit dem Blechtopf 1 in einem Kunststoffgehäuse 11 angeordnet und wird durch den hier nicht dargestellten Blechdeckel verschlossen. Die komplett in Stahlblech gekapselte Rotationsgruppe hat damit den Vorteil, dass sich hier die Reibpaarungen nicht ändern. Es gibt keine gleitenden Bewegungen zu Kunststoffteilen, so dass ein verschleißarmer Betrieb möglich ist. Der Blechtopf 1 wird innerhalb des Kunststoffgehäuses 11 teilweise von einem Kanal 13 umgeben, welcher mit dem Ansaugdruck der Pumpe beaufschlagt ist. Innerhalb der Rotationsgruppe bilden sich durch die Form der Hubkontur zwei Druckbereiche 15.1 und 15.2, in denen sich die Zellen zwischen Flügel, Rotor, Hubring und Seitenplatten verkleinern und damit das Druckmedium ausstoßen, und zwei Ansaugbereiche 17.1 und 17.2, in denen sich die entsprechenden Zellen vergrößern und damit Medium ansaugen. Die Funktion einer derartigen doppelhubigen Flügelzellenpumpe ist bekannt und muss hier nicht weiter erläutert werden. Innerhalb des Gehäuses ist weiterhin ein Temperaturschaltventil 19 angeordnet, welches innerhalb eines Gehäuses 21 ein Dehnstoffelement besitzt, welches bei Temperaturerhöhung des Schmieröls über einen Stift 23 eine Ventildichtplatte 25 gegen die Kraft einer Rückholfeder 27 gegen den Blechtopf 1 pressen kann. Im Blechtopf 1 ist in dieser Position, hier nicht dargestellt, eine radiale Öffnung, aus der die Druckniere 15.1 Drucköl in den Ansaugkanal 13 fördern kann, so lange das Temperaturschaltventil in diesem geöffneten Zustand verharrt. Das von der Druckniere 15.1 ausgestoßene Öl gelangt damit drucklos über den Kanal 13 bis zur Saugniere 17.2 der zweiten Pumpenhälfte und wird somit ohne große Verluste von der Pumpe angesaugt. Der Blechtopf 1 besitzt dazu im Ansaugbereich der Saugniere 17.2 eine oder mehrere radiale Öffnungen. Ebenso besitzt die Saugniere 17.1 des ersten Pumpenteils hier nicht sichtbar radiale Öffnungen im Blechtopf 1, durch welche aus dem Saugkanal 29 Öl angesaugt werden kann. Der Saugkanal 29 ist ebenso wie der Saugkanal 13 mit dem Ansauganschluss 31 verbunden, von welchem das Öl aus dem Verbrennungsmotorbereich, wie z. B. der Ölwanne, angesaugt werden kann. Das Öl wird dann durch die Schmierölpumpe im Druckkanal 32 ausgestoßen und unter Druck über den Druckanschluss 34 dem Verbrennungsmotor zugeführt. Im Bereich 36 des Kunststoffgehäuses ist ein hier nicht dargestelltes Druckbegrenzungsventil angeordnet, welches bei Überschreiten des maximal zulässigen Druckes im Druckbereich 32 öffnet und über den Abströmkanal 38 das überflüssige Öl wiederum dem Ansaugbereich 29 zuführt.

In Figur 2 ist der Schnitt B-B aus Figur 1 dargestellt. Der Blechtopf 1 ist im Kunststoffgehäuse 11 eingebettet. Der Blechtopf 1 enthält die Rotationsgruppe und damit unter anderem den hier im Querschnitt dargestellten Rotor 7. Die Rotationsgruppe wird durch einen Blechdeckel 40 abgeschlossen. Bei dem Blechtopf 1 ist die Hubkontur, wie in Figur 1 dargestellt, direkt ins Blech eingezogen, und der Blechboden 42 des Blechtopfes bildet die erste axiale Seitenplatte der Rotationsgruppe. Der Deckel 40 besitzt einen Absatz 44, der in den oberen Rand des Blechtopfes 1 hineinragt, der in seiner Außenkontur ebenfalls die Form der Hubkontur hat und der somit die zweite axiale Seitenplatte der Rotationsgruppe darstellt. Zur Verbesserung der Ansaugfähigkeit der Pumpe sind im Saugbereich mehrere radiale Öffnungen 46 und 48 in den Blechtopf 1 eingebracht. Die Ansaugöffnungen 46 und 48 münden dabei in die Ansaugkanäle 29 und 13, welche in Figur 1 in Aufsicht dargestellt sind.

In Figur 3 ist vergrößert die Gestaltung des Blechtopfes 1 im Kunststoffgehäuse 11 und der Rotor 7 dargestellt. Man erkennt, dass der Blechtopf 1 an seinem oberen Ende eine Abrundung 50 aufweist, welche durch den Tiefziehvorgang fertigungstechnisch bedingt ist. Der Rotor 7 weist an seinen Seitenflächen zwei Nuten 52 auf, in die ein so genannter Kaltstartring 54 eingreift. Der Kaltstartring 54 ist aus dem Blechtopf 1 ausgeklinkt oder eingeprägt und besitzt in verkleinertem Maßstab ebenfalls die Form der Hubkontur. Dieser Kaltstartring greift damit innerhalb der Rotornuten 52 unter die Flügel und hebt sie entlang des Konturverlaufes soweit an, dass sie annähernd am Konturring gleiten und abdichten, auch wenn die Flügel nicht durch Fliehkräfte oder durch zusätzliche Druckkräfte unter dem Flügel herausgepresst werden. Somit ist schon bei Kaltstart und niedrigen Drehzahlen ein sicheres Anliegen der Flügelköpfe am Konturring gewährleistet.

In Figur 4 ist insbesondere im Detail das Zusammenspiel des Blechtopfes 1 mit dem Blechdeckel 40 dargestellt. Fertigungsbedingt ist durch den Tiefziehvorgang beim Blechtopf 1 die Abrundung 50 verursacht, welche aber als Abdichtfläche oder Lauffläche für die Flügel problematisch wäre. Daher besitzt der Blechdeckel 40, der als flaches Bauteil mit einem anderen Fertigungsverfahren als dem Tiefziehen hergestellt sein kann, eine scharfkantigere Umformung des Absatzes 44, welche die Abrundung 50 überdeckt und damit eine hinreichende Abdichtung der Rotationsgruppe auf der Oberseite des Rotors 7 und den Flügelköpfen gewährleistet. Damit sind auch die Flügel innerhalb des rechtwinkligen Rotationsgruppenraumes mit ihren Seitenwänden und ihrem Flügelkopf hinreichend dichtend untergebracht.

In Abbildung 5 ist im Querschnitt die Rotationsgruppe und das Temperaturschaltventil dargestellt. Gleiche Bauteile sind mit gleichen Bezugszeichen versehen und sollen hier zur Vermeidung von Wiederholungen nicht noch einmal erläutert werden. Das Temperaturschaltventil ist in dieser Darstellung durch erhöhte Temperatur des Schmieröls ausgefahren und verschließt mit seinem Ventilkörper 25 eine Öffnung 56 im Druckbereich. Das führt dazu, dass die Druckniere 15.1 aus Figur 1 nicht in den drucklosen Umlauf des Kanals 13 fördern kann und damit über ein Rückschlagventil 64, welches später noch genauer dargestellt wird, in den Druckkanal 66 fördert, wodurch beide Drucknieren den Schmierölbedarf des Verbrennungsmotors versorgen. Das Temperaturschaltventil 19 ist mit dem Gehäuse des Dehnstoffkörpers 21 in einem separaten Deckel 62 untergebracht, wobei sich das Dehnstoffelementgehäuse 21 mit einer so genannten Überhubfeder 58 an einem Steg 60 des Deckels 62 abstützt. Die Überhubfeder 58 sichert das Dehnstoffelement und das Gehäuse gegen Überdehnung durch weitere Temperaturerhöhung und Ausdehnung des Dehnstoffelementes, was folgendermaßen funktioniert: Zunächst wird bei Temperaturerhöhung das Dehnstoffelement die Betätigungsstange 23 ausfahren gegen die Kraft der Feder 27 und damit mit dem Ventilkörper 25 die Drucköffnung 56 verschließen. Die Feder 27, welche als Rückstellfeder nach dem Abkühlen für das Dehnstoffelement dient und das Temperaturschaltventil wieder in Öffnungsstellung bringt, ist von einem Federtopf 68 umgeben, der hier gleichzeitig als Führung für die Stange 23 dient. Findet bei geschlossenem Temperaturschaltventil jetzt eine weitere Ausdehnung des Dehnstoffelementes statt, so kann das Dehnstoffelement gegen die Kraft der Überhubfeder 58 nach hinten gegen den Anschlag 60 ausweichen und somit Zerstörungen des Dehnstoffelementes oder des das Dehnstoffelement abstützenden Gehäuseteils vermeiden.

In Abbildung 6 ist das Temperaturschaltventil im geöffneten, d.h. im abgekühlten Zustand dargestellt. Der Ventilschließkörper 25 hat sich von der radialen Drucköffnung 56 des Blechtopfes 1 entfernt, und das Drucköl aus dem Bereich 15.1 kann über die Öffnung 56 nun in den Kanal 13 zum drucklosen Umlauf bis zur Ansaugniere 17.2 aus Figur 1 strömen. Der Federtopf 68 dient auch hier zur Führung des Betätigungsstiftes 23 des Temperaturschaltventils. Die Rückstellfeder 27 hat über den Federtopf 68 den Betätigungsstift und das abgekühlte Dehnstoffelement zurückgedrückt.

In Figur 7 ist die Rotationsgruppe aus der Figur 1 entfernt, so dass man in einem darunterliegenden Druckkanal 70 die Anordnung des Rückschlagventils 64 erkennen kann. Der Druckkanal 70 und das Federblatt 72 des Rückschlagventils 64 sind der Hubkontur angepasst, so dass das Federblatt 72 des Rückschlagventils 64 die Druckniere 15.1 aus Figur 1 verschließen kann. Das Rückschlagventil 64 ist mittels eines Kunststoffstiftes 74 im Gehäuse 11 gelagert und wird nach Einsetzen des Blechtopfes durch diesen gegen das Kunststoffgehäuse fixiert.

Figur 8 zeigt den Schnitt D-D aus Figur 7 und damit den Hubendanschlag 76 des Ventilblattes 72. Figur 9 zeigt im Schnitt C-C den Kunststoffstift 74, welcher das Federblatt 72 im Kunststoffgehäuse 11 lagert.

In Figur 10 ist im Querschnitt eine Alternative des Kaltstartrings 54.1 zu der Darstellung des Kaltstartrings 54 in Figur 3 dargestellt. Die Kaltstartkontur 54.1 ist durch Ausprägung aus dem Blechtopf 1 heraus gedrückt und greift somit unter den Flügel 3, welcher im Hubring 7 gelagert ist, und führt den Flügel 3 somit an der Hubkontur des Blechdeckels 1 entlang.

In Figur 11 ist eine weitere Variante der Kaltstartkontur 54.2 dargestellt, welche durch Materialverdrängung aus dem Blechtopf 1 hergestellt ist und somit auch hier den Flügel 3 gegen die Kontur führen kann.

Bei der Montage wird der Blechdeckel 40 auf den Blechtopf 1 (vgl. Figur 2), aufgeschoben und anschließend durch eine Schweißoperation befestigt. Dieses Vorgehen bietet mehrere Vorteile:
1. Die axialen Toleranzen der Topftiefe können eliminiert werden, wenn das Aufschieben des Deckels 40 weggesteuert erfolgt.
2. Durch den Tiefziehvorgang am Blechtopf 1 entsteht beim Übergang von der Hubkontur zum Blechflansch ein Radius 50 (vgl. Figur 3), der für die Volumetrie der Rotationsgruppe schädlich wäre. Bei Aufschieben auf den Absatz 44 des Deckels 40 wird der Radius 50 aus dem Funktionsbereich der Rotationsgruppe entfernt. Ein Vorteil der gekapselten Rotationsgruppe ist, dass nun alle wichtigen Konturen für die Steuerzeiten integriert sind und die Positionierung der kompletten Rotationsgruppe im Kunststoffgehäuse 11 größere Toleranzen zulassen kann.

Im Druckbereich der geschalteten Stufe sind axiale und radiale Öffnungen vorgesehen. Die Öffnungen in radialer Richtung mit dem Temperaturschaltventil oder einem Druckschaltventil werden für den drucklosen Umlauf benutzt. Dabei wird das Öl aus der Druckseite wieder in den Saugraum für die Ansaugung der nächsten Saugstufe herausgespült. Aufgrund der so gewonnenen Kanalführung ergeben sich nur geringe Strömungsverluste durch Umlenkung.

Der große Vorteil dieses Pumpenaufbaus mit entsprechenden radialen und axialen Öffnungen sind die Reduzierung des benötigten Bauraums sowie die Kostensenkung.

## Patentansprüche

1. Pumpe, beispielsweise zur Förderung von Schmieröl eines Verbrennungsmotors, insbesondere mehrhubige Flügelzellenpumpe, bei welcher die Rotationsgruppe einen Rotor (7) mit zumindest radial beweglichen Flügeln (3), eine Hubkontur, an welcher die Flügel (3) mit ihren Flügelköpfen dichtend entlang gleiten, und zwei axiale Seitenabdeckungen, wie Seitenplatten oder Gehäusewände aufweist, wobei die Hubkontur und eine erste axiale Seitenplatte durch einen Stahlblechtopf (1) dargestellt sind und eine zweite axiale Seitenplatte durch einen Stahlblechdeckel (40) dargestellt ist, **dadurch gekennzeichnet, dass** der Blechdeckel (40) einen eingeprägten Absatz (44) aufweist, dessen Außenkontur die Form der Hubkontur aufweist.

2. Pumpe nach Anspruch 1, **dadurch gekennzeichnet, dass** der Blechtopf (1) durch Tiefziehen herstellbar ist.

3. Pumpe nach Anspruch 1 oder Anspruch 2, **dadurch gekennzeichnet, dass** der Blechdeckel (40) durch Feinstanzen oder Feinschneiden herstellbar ist.

4. Pumpe nach Anspruch 1 bis Anspruch 3, **dadurch gekennzeichnet, dass** die Ansaugöffnungen durch radiale Öffnungen (46, 48) im Blechtopf (1) dargestellt sind.

5. Pumpe nach Anspruch 1 bis Anspruch 4, **dadurch gekennzeichnet, dass** die Auslassöffnungen durch axiale Öffnungen (15.1, 15.2) (Drucknieren) und gegebenenfalls mindestens eine radiale Öffnung (56) im Blechtopf dargestellt sind.

6. Pumpe nach Anspruch 5, **dadurch gekennzeichnet, dass** die radiale Auslassöffnung (56) durch ein Temperaturschaltventil (19) oder ein Druckschaltventil verschließbar ist und somit einen schaltbaren Förderbereich herstellt.

7. Pumpe nach Anspruch 6, **dadurch gekennzeichnet, dass** das Temperaturschaltventil (19) eine Überhubfeder (58) aufweist.

8. Pumpe nach einem der vorhergehenden Ansprüche, **dadurch gekennzeichnet, dass** der Blechtopf (19) der Rotationsgruppe und gegebenenfalls das Temperaturschaltventil (19) oder Druckschaltventil in ein Kunststoffgehäuse (11) integriert sind.

9. Pumpe nach Anspruch 8, **dadurch gekennzeichnet, dass** das Kunststoffgehäuse (11) fertig gespritzt ist und daher keiner Nachbearbeitung bedarf.

10. Pumpe nach Anspruch 6 bis Anspruch 9, **dadurch gekennzeichnet, dass** die axiale Auslassöffnung (15.1) des schaltbaren Förderbereichs durch ein Federzungenrückschlagventil (64) verschließbar ist.

11. Pumpe nach Anspruch 10, **dadurch gekennzeichnet, dass** das Federzungenrückschlagventil die Form der Hubkonturkrümmung aufweist.

12. Pumpe nach Anspruch 10 oder Anspruch 11, **dadurch gekennzeichnet, dass** das Federzungenrückschlagventil (64) auf einem Zapfen (74) aus Kunststoff gelagert ist.

13. Pumpe nach Anspruch 10 bis Anspruch 12, **dadurch gekennzeichnet, dass** dem Federzungenrückschlagventil (64) ein Hubanschlag (76) im Kunststoffgehäuse (11) zugeordnet ist.

14. Pumpe nach einem der vorhergehenden Ansprüche, **dadurch gekennzeichnet, dass** der Blechtopf (1) einen ausgeklinkten oder eingeprägten Kaltstartring (54, 54.1, 54.2) aufweist.

15. Pumpe nach Anspruch 14, **dadurch gekennzeichnet, dass** der Rotor (7) Nuten oder Einsenkungen zur Aufnahme des Kaltstartringes (54, 54.1, 54.2) aufweist.

16. Pumpe nach Anspruch 14 oder Anspruch 15, **dadurch gekennzeichnet, dass** der Blechdeckel (40) einen ausgeklinkten oder eingeprägten Kaltstartring aufweist.

17. Pumpe nach einem der vorhergehenden Ansprüche, **dadurch gekennzeichnet, dass** der Blechdeckel (40) eingeprägte Scheindrucknieren aufweist.

18. Pumpe nach einem der Ansprüche 6 bis 17, **dadurch gekennzeichnet, dass** die radiale Auslassöffnung (56) des schaltbaren Förderbereichs in einen Kanal (13) mündet, der direkt auf kurzem Weg in den Ansaugbereich (17.2) des zweiten, nicht schaltbaren Förderbereichs mündet.

## Claims

1. Pump by way of example for supplying lubricating oil in an internal combustion engine, more particularly a multi-chamber vane-type pump in which the rotation module has a rotor (7) with at least radially movable vanes (3), a chamber contour along which the vanes (3) slide with sealing action by their vane heads, and two axial side covers, such as side plates or housing walls, wherein the chamber contour and a first axial side plate are formed by a sheet steel pot (1) and a second axial side plate is formed by a sheet steel cover (40), **characterised in that** the sheet metal cover (40) has an imprinted shoulder (44) whose external contour has the shape of the chamber contour.

2. Pump according to claim 1, **characterised in that** the sheet metal pot (1) can be manufactured by deep drawing.

3. Pump according to claim 1 or claim 2, **characterised in that** the sheet metal cover (40) can be manufactured by fine-stamping or fine-cutting.

4. Pump according to claim 1 to claim 3 **characterised in that** the suction intake openings are formed by radial openings (46, 48) in the sheet metal pot (1).

5. Pump according to claim 1 to claim 4, **characterised in that** the outlet openings are formed by axial openings (15.1, 15.2) (pressure kidneys) and where applicable by at least one radial opening (56) in the sheet metal pot.

6. Pump according to claim 5, **characterised in that** the radial outlet opening (56) can be closed by a temperature control valve (19) or a pressure control valve and thus produces a switchable delivery zone.

7. Pump according to claim 6, **characterised in that** the temperature control valve (19) has an overtravel spring (58).

8. Pump according to one of the preceding claims, **characterised in that** the sheet metal pot (19) of the rotation module and where applicable the temperature control valve (19) or pressure control valve are integrated in a plastics housing (11).

9. Pump according to claim 8, **characterised in that** the plastics housing (11) is injection moulded as a finished unit and therefore requires no finishing work.

10. Pump according to claim 6 to claim 9, **characterised in that** the axial outlet opening (15.1) of the switchable delivery zone can be closed by a spring tongue non-return valve (64).

11. Pump according to claim 10, **characterised in that** the spring tongue non-return valve has the shape of the chamber contour curvature.

12. Pump according to claim 10 or claim 11, **characterised in that** the spring tongue non-return valve (64) is mounted on a pivot (74) made of plastics.

13. Pump according to claim 10 to claim 12, **characterised in that** a chamber-limiting stop (76) in the plastics housing (11) is assigned to the spring tongue non-return valve (64).

14. Pump according to one of the preceding claims, **characterised in that** the sheet metal pot (1) has a notched or imprinted cold start ring (54, 54.1, 54.2).

15. Pump according to claim 14, **characterised in that** the rotor (7) has grooves or indentations to hold the cold start ring (54, 54.1, 54.2).

16. Pump according to claim 14 or claim 15, **characterised in that** the sheet metal cover (40) has a notched or imprinted cold start ring.

17. Pump according to one of the preceding claims, **characterised in that** the sheet metal cover (40) has imprinted mock pressure kidneys.

18. Pump according to one of claims 6 to 17, **characterised in that** the radial outlet opening (56) of the switchable delivery zone opens into a channel (13) which opens directly via the shortest route into the suction intake area (17.2) of the second non-switchable delivery zone.

## Revendications

1. Pompe, par exemple pour l'alimentation en huile de graissage d'un moteur à combustion interne, en particulier pompe rotative à palettes à course multiple, pour laquelle le groupe de rotation présente un rotor (7) comprenant des palettes (ou lames) (3) au moins mobiles radialement, un contour de course le long duquel les palettes (3) coulissent de manière étanche, par leurs têtes de palettes, et deux couvercles latéraux axiaux tels que des plaques latérales ou des parois de carter, où le contour de course et une première plaque latérale axiale sont représentés par un pot en tôle d'acier (1), et une deuxième plaque latérale axiale est représentée par un couvercle en tôle d'acier (40), **caractérisée en ce que** le couvercle en tôle (40) présente un épaulement incrusté (44) dont le contour extérieur présente la forme du contour de course.

2. Pompe selon la revendication 1, **caractérisée en ce que** le pot en tôle (1) peut être fabriqué par un processus d'emboutissage profond.

3. Pompe selon la revendication 1 ou la revendication 2, **caractérisée en ce que** le couvercle en tôle (40) peut être fabriqué par un processus d'estampage de précision ou de découpe de précision.

4. Pompe selon la revendication 1 à la revendication 3, **caractérisée en ce que** les ouvertures d'aspiration sont représentées, dans le pot en tôle (1), par des ouvertures radiales (46, 48).

5. Pompe selon la revendication 1 à la revendication 4, **caractérisée en ce que** les ouvertures d'échappement sont représentées, dans le pot en tôle (1), par des ouvertures axiales (15.1, 15.2) (orifices réniformes de refoulement) et, le cas échéant, par au moins une ouverture radiale (56).

6. Pompe selon la revendication 5, **caractérisée en ce que** l'ouverture radiale d'échappement (56) peut être obturée par une vanne de commande (19) de la température ou bien par une vanne de commande de la pression et, par conséquent, produit une plage d'alimentation régulable.

7. Pompe selon la revendication 6, **caractérisée en ce que** la vanne de commande (19) de la température présente un ressort de dépassement de course (58).

8. Pompe selon l'une quelconque des revendications précédentes, **caractérisée en ce que** le pot en tôle (1) du groupe de rotation et, le cas échéant, la vanne de commande (19) de la température ou la vanne de commande de la pression, sont intégrés à un carter (11) en matière plastique.

9. Pompe selon la revendication 8, **caractérisée en ce que** le carter (11) en matière plastique est réalisé par moulage par injection et ne nécessite, par conséquent, aucun traitement ultérieur.

10. Pompe selon la revendication 6 à la revendication 9, **caractérisée en ce que** l'ouverture axiale d'échappement (15.1) de la plage d'alimentation régulable peut être obturée par un clapet antiretour à languette à ressort (64).

11. Pompe selon la revendication 10, **caractérisée en ce que** le clapet antiretour à languette à ressort présente la forme de la courbure du contour de course.

12. Pompe selon la revendication 10 ou la revendication 11, **caractérisée en ce que** le clapet antiretour à languette à ressort (64) est logé sur un tourillon (74) en matière plastique.

13. Pompe selon la revendication 10 à la revendication 12, **caractérisée en ce qu'**une butée de course (76), dans le carter (11) en matière plastique, est associée au clapet antiretour à languette à ressort (64).

14. Pompe selon l'une quelconque des revendications précédentes, **caractérisée en ce que** le pot en tôle (1) présente un anneau de démarrage à froid (54, 54.1, 54.2) mortaisé ou incrusté.

15. Pompe selon la revendication 14, **caractérisée en ce que** le rotor (7) présente des rainures ou des matriçages enfoncés servant au logement de l'anneau de démarrage à froid (54, 54.1, 54.2).

16. Pompe selon la revendication 14 ou la revendication 15, **caractérisée en ce que** le couvercle en tôle (40) présente un anneau de démarrage à froid mortaisé ou incrusté.

17. Pompe selon l'une quelconque des revendications précédentes, **caractérisée en ce que** le couvercle en tôle (40) présente des orifices réniformes aveugles de refoulement, incrustés.

18. Pompe selon l'une quelconque des revendications 6 à 17, **caractérisée en ce que** l'ouverture radiale d'échappement (56) de la plage d'alimentation régulable débouche dans un conduit (13) qui débouche directement, par un court trajet, dans la zone d'aspiration (17.2) de la deuxième plage d'alimentation non régulable.
